# EUROPÄISCHE PATENTSCHRIFT

(11) **EP 0 502 347 B1**
(45) Veröffentlichungstag und Bekanntmachung des Hinweises auf die Patenterteilung: **31.08.1994**
(21) Anmeldenummer: 92102463.4
(22) Anmeldetag: 14.02.1992
(51) Int. Cl.: B65D 81/02

(54) **Verpackung für ein Gerät**
Package for an appliance
Emballage pour un appareil

(30) Priorität: 05.03.1991 DE 4106970
(43) Veröffentlichungstag der Anmeldung: 09.09.1992
(73) Patentinhaber: Bauknecht Hausgeräte GmbH, D-70565 Stuttgart (DE); WHIRLPOOL EUROPE B.V., 5507 SK Veldhoven (NL)
(72) Erfinder: Glenk, Willi, W-7000 Stuttgart 40 (DE)
(74) Vertreter: Melio, Jan Dirk

(56) Entgegenhaltungen:
- EP-A- 0 118 718
- DE-B- 2 029 692
- US-A- 3 828 964

## Beschreibung

Die Erfindung bezieht sich auf eine Verpackung für ein Gerät mit einem steifen Gehäuse, z. B. für ein Haushaltgerät, wie Waschmaschine, Spülmaschine oder dergl., mit einem Boden- und einem Deckelteil, welche Teile über Seitenteile formschlüssig lösbar miteinander verbunden sind.

Eine derartige Verpackung ist z. B. durch die DE-A-20 29 692 bekannt geworden. Bei der bekannten Verpackung bestehen die Einzelteile jeweils mit ihren formschlüssigen Verbindungen einstückig aus Kunststoff und sind nach dem Baukastenprinzip aufeinander abgestimmt und mit Kantenpolstern versehen. Ferner sind die Seitenteile als verwindungssteife Rahmen ausgebildet. Bei der Montage werden die Teile einfach ineinander gesteckt und somit miteinander verbunden, ohne daß eine zusätzliche Nagel- oder Schraubverbindung vonnöten wäre. Die Verpackung besteht aus sehr leichtem, z. B. geschäumtem Kunststoff. Nach Fertigstellung der Verpackung wird diese z. B. mit einer Schrumpffolie versehen.

Der Erfindung liegt die Aufgabe zugrunde, eine Verpackung der eingangs genannten Art derart zu verbessern, daß sie mit wenig Aufwand als Mehrweg-Verpackung wiederverwendet werden kann, wobei die Stabilität, die Handhabung und die Transportsicherheit erhalten bleiben.

Diese Aufgabe wird gemäß der vorlliegenden Erfindung dadurch gelöst, daß die Seitenteile mit ihrem einen Ende über eine Scharnierverbindung so mit dem Boden- oder Deckelteil verbunden sind, daß alle Teile zu einem kompakten Paket zusammengeklappt werden können. Damit ergibt sich der Vorteil, daß nach Auspacken des transportierten Gerätes die Seitenteile einfach auf das Deckel- bzw. Bodenteil geklappt werden, so daß ein kompaktes Paket entsteht. Für den Kunden ist es wichtig, daß bei dieser Art der Verpackung praktisch nur zwei Verpackungsteile vorhanden sind, und zwar einmal das Deckel- und einem das Bodenteil mit den jeweils angelenkten Seitenteilen. Diese beiden kompakten Einzelpakete können leicht zu einem postgerechten Paket zusammengefügt werden. Dabei kann eine abgezogene Schupffolie innerhalb dieses z. B. an den Hersteller zurückzusendenden Paktes untergebracht werden.

Ein besonderer Vorteil ergibt sich dann, wenn in weiterer Ausgestaltung der Erfindung das Deckel- und Bodenteil mit den entsprechenden Seitenteilen einander identisch aufgebaut sind. Dann lassen sich beide Einzelpakete zu einem bündigen Gesamtpaket zusammenfügen. Vorteilhaft ist dabei in weiterer Ausgestaltung der Erfindung, daß das Deckel- und Bodenteil derart mit Ausnehmungen und Vorsprüngen versehen sind, daß zwei aneinander gelegte Deckel und/oder Bodenteile formschlüssig miteinander verbindbar sind.

In weiterer Ausgestaltung der Erfindung ist sowohl das Boden- als auch das Deckelteil mit angelenkten Seitenteilen versehen, die stirnseitig an ihren freien Enden formschlüssig miteinander verbunden sind und deren Länge der Höhe des jeweils zu verpackenden Gerätes angepaßt ist. Damit ergeben sich zwei handliche Pakete für die Verpackung, die leicht transportiert und zu einem Gesamtpaket zusammen versandt werden können.

Eine raumsparende Bauweise ergibt sich dadurch, daß die Seitenteile an ihren scharnierseiten Befestigungsenden jeweils als Lasche ausgebildet sind, die über eine erste Scharnierverbindung mit dem Außenrand des Deckel- oder Bodenteiles und über eine zweite Scharnierverbindung mit dem Seitenteil selbst verbunden ist. Damit ergibt sich eine Möglichkeit, einerseits auf einfache Weise die Seitenteile mit den Deckel- bzw. Bodenteilen zu verbinden und andererseits eine raumsparende Bauweise zu erhalten, so daß bei der Verpackung ein möglichst kleines Paket entsteht.

In weiterer Ausgestaltung der Erfindung sind die Seitenteile vorzugsweise rahmenförmig gestaltet und an ihren beiden Längsseiten als Deckprofilholme ausgebildet, die das zu transportierende Geräte sicher umfassen.

In einer anderen Ausgestaltung der Erfindung sind die Seitenteile selbst als in den Eckbereichen angelenkte, selbständige Holme ausgebildet, die an der Innenseite mit einem Eckprofil versehen sind. Die Ausbildung als selbständige Holme bedeutet eine weitere Materialersparnis gegenüber rahmenförmigen Seitenteilen.

Die formschlüssige Verbindung kann z. B. durch eine Schwalbenschwanz-Verbindung oder Nutfeder-Verbindung oder durch Absätze und Vorsprünge hergestellt werden.

Die Verpackung besteht vorzugsweisse aus Kunststoff und kann z. B. durch Spritzen oder Ausschäumen hergestellt werden. Als Material dient z. B. Polypropylen.

Die Scharnierverbindung erfolgt vorzugsweise durch sogennante Filmscharniere.

In der Zeicnung ist in den Fig. 1 bis 4 ein Ausführungsbeispiel des Gegenstandes gemäß der Erfindung perspektivisch dargestellt.
Fig. 1 zeigt ein Boden- oder Deckelteil mit vier angelenkten Holmen,
Fig. 2 zeigt ein fertig verpacktes Gerät unter Verwendung von zwei gleichartigen Deckel- bzw. Bodenteilen,
Fig. 3 zeigt ein Deckel- oder Bodenteil in zusammengeklapptem Zustand, und
Fig. 4 zeigt zwei Deckel- bzw. Bodenteile, die zu einem fertigen postgerechten Paket zusammengefügt sind.

Fig. 1 zeigt ein Deckel- oder Bodenteil 10 mit einer Platte 11, mit zwei gegenüberliegenden balkenförmigen Seitenwänden 12 und zwei weiteren gegenüberliegenden schmalen Seitenwandungen 13. In den vier Eckbereichen sind am Außenrand 14 des Deckel- bzw. Bodenteiles 10 jeweils vier Holme 15 angelenkt. Die Anlenkung erfolgt über eine Lasche 16, die über ein erstes Filmscharnier 17 mit dem Außenrand 14 und über ein zweites Filmscharnier 18 mit dem Holm 15 verbunden ist. Diese Anordnung ist so getroffen, daß die Lasche 16 bündig mit den Seitenwandungen 12, 13 abschließt, wie aus Fig. 3 erkennbar ist. Die Holme 15 besitzen Eckbereiche 15a, die zur Aufnahme eines nicht dargestellten Kantenpolsters dienen.

Gemäß Fig. 2 besteht die Verpackung aus zwei, in Fig. 1 dargestellten Deckel- bzw. Bodenteilen, die identisch aufgebaut sind. An den Stirnseiten sind die Holme 15 jeweils durch schwalbenschwanz-förmige Verbindung 15b formschlüssig miteinander verbunden. Nach der Montage der beiden Deckel- bzw. Bodenteile 10 gemäß Fig. 2 wird die fertige Verpackung mit einer nicht dargestellten Schrumpffolie umgeben. Als zu verpackendes Gerät dient hier beispielsweise eine schematisch angedeutete Waschmaschine 19.

Fig. 3 zeigt ein zusammengeklapptes Deckel- bzw. Bodenteil 10 gemäß Fig. 1, wobei die stirnseitig vorgesehenen Schwalbenschwanz-Verbindung 15b gleichzeitig zur Verbindung von zwei, einander gegenüberliegenden Holmen 15 dient. Eine weitere Schwalbenschwanz-Verbindung 13a, 13b dient dazu, zwei aufeinander gesetzte Deckel- bzw. Bodenteile 10 zu einem festen Paket miteinander zu verbinden, wie dies in Fig. 4 dargestellt ist.

Innerhalb eines Bodenteiles 10 kann, je nach Gerätetyp (Waschmaschine, Spülmaschine, Trockner, Kühlschrank), ein nicht dargestellter einsetzbarer Adapter angeordnet sein, der auf das jeweilige Gerät zugeschnitten ist, z. B. in der Fußausbildung.

## Patentansprüche

1. Verpackung für ein Gerät mit einem steifen Gehäuse, z. B. für ein Haushaltgerät, wie Waschmaschine, Spülmaschine oder dergl., mit einem Boden- und einem Deckelteil (10), welche Teile (10) über Seitenteile (15) formschlüssig lösbar miteinander verbunden sind, dadurch gekennzeichnet, daß die Seitenteile (15) mit ihrem einen Ende (16) über eine Scharnierverbindung (17, 18) so mit dem Boden- oder Deckelteil (10) verbunden sind, daß alle Teile (10, 15) zu einem kompakten Paket zusammengeklappt werden können.

2. Verpackung nach Anspruch 1, dadurch gekennzeichnete, daß sowohl das Boden- als auch das Deckelteil (10) mit angelenkten Seitenteilen (15) versehen ist, die stirnseitig an ihren freien Enden formschlüssig (15b) miteinander verbindbar sind und deren Länge der Höhe des zu verpackenden Gerätes (19) angepaßt ist.

3. Verpackung nach Anspruch 1 oder 2, dadurch gekennzeichnet, daß die Seitenteile (15) an ihren Befestigungsenden als Lasche (16) ausgebildet sind, die über eine erste Scharnierverbindung (17) mit dem Außenrand (14) des Deckel- oder Bodenteiles (10) und über eine zweite Scharnierverbindung (18) mit dem Seitenteil (15) verbunden ist.

4. Verpackung nach Anspruch 3, dadurch gekennzeichnet, daß als Scharnierverbindung Filmscharniere (17, 18) vorgesehen sind.

5. Verpackung nach einem der Ansprüche 1 bis 4, dadurch gekennzeichnet, daß die Seitenteile als in den Eckbereichen der Deckel- oder Bodenteile (10) angelenkte, innenseitig mit einem Eckprofil versehene Holme (15) ausgebildet sind.

6. Verpackung nach einem der Ansprüche 1 bis 4, dadurch gekennzeichnet, daß die Seitenteile rahmenförmig gestaltet und an ihren beiden Längsseiten als Eckprofil-Holme ausgebildet sind.

7. Verpackung nach einem der Ansprüche 1 bis 6, dadurch gekennzeichnet, daß die Deckel- und Bodenteile (10) mit den angelenkten Seitenteilen (15) einander identisch aufgebaut sind.

8. Verpackung nach einem der Ansprüche 1 bis 7, dadurch gekennzeichnet, daß die Deckel- und Bodenteile (10) derart mit Ausnehmungen und Vorsprüngen (13a) versehen sind, daß zwei aneinandergefügte Deckel- und/oder Bodenteile (10) formschlüssig miteinander verbindbar sind.

9. Verpackung nach einem der Ansprüche 1 bis 8, dadurch gekennzeichnet, daß als Material ein Kunststoff vorgesehen ist.

10. Verpackung nach einem der Ansprüche 1 bis 9, dadurch gekennzeichnet, daß die Verpackung mit eingesetztem Gerät (19) mit einer Schrumpffolie umgeben ist.

## Claims

1. A packaging for an appliance with a rigid housing, e.g. for a household appliance, such as a washing machine, dishwasher or the like, with a base- and a cover part (10), which parts (10) are releasably connected with each other by means of side pieces (15) with a form fit, characterised in that the side pieces (15) are connected by their one end (16) by means of a hinged connection (17,18) with the base-or cover part (10) such that all the parts (10, 15) can be folded together into a compact package.

2. A packaging according to Claim 1, characterised in that both the base- and also the cover part (10) are provided with articulated side pieces (15), which are able to be connected with each other on the front side at their free ends with a form fit (15b) and the length of which is adapted to the height of the appliance (19) which is to be packed.

3. A packaging according to Claim 1 or 2, characterised in that the side pieces (15) are constructed at their attachment ends as a tongue (16), which is connected by means of a first hinged connection (17) with the outer edge (14) of the cover- or base part (10) and by means of a second hinged connection (18) with the side piece (15).

4. A packaging according to Claim 3, characterised in that film hinges (17, 18) are provided as hinged connections.

5. A packaging according to one of Claims 1 to 4, characterised in that the side pieces are constructed as struts (15) articulated in the corner regions of the cover-or base parts (10), provided on the inner side with a corner section.

6. A packaging according to one of Claims 1 to 4, characterised in that the side pieces are designed in the form of a frame and are constructed on their two longitudinal sides as corner section struts.

7. A packaging according to one of Claims 1 to 6, characterised in that the cover- and base parts (10) are constructed with the articulated side pieces (15) so as to be identical to each other.

8. A packaging according to one of Claims 1 to 7, characterised in that the cover-and base parts (10) are provided with recesses and projections (13a) such that two cover- and/or base parts (10), which are joined to each other, are able to be connected with each other with a form fit.

9. A packaging according to one of Claims 1 to 8, characterised in that a plastic is provided as material.

10. A packaging according to one of Claims 1 to 9, characterised in that the packaging with the inserted appliance (19) is surrounded by a shrinkage film.

## Revendications

1. Emballage pour un appareil comportant un habillage rigide, par exemple pour un appareil ménager tel qu'une machine à laver ou un lave-vaisselle ou similaire, comportant un élément de fond et un élément de couvercle (10), lesdits éléments (10) étant reliés l'un à l'autre de manière détachable par l'intermédiaire de parties latérales (15) et en blocage par coopération de formes, caractérisé en ce que les parties latérales (15) sont reliées par l'une de leurs extrémités (16) à l'élément de fond ou de couvercle (10) par l'intermédiaire d'une liaison à charnière (17, 18) de telle manière que tous les éléments (10, 15) peuvent être repliés pour former un paquet compact.

2. Emballage selon la revendication 1, caractérisé en ce que tant l'élément de fond que l'élément de couvercle (10) sont pourvus de parties latérales (15) articulées qui peuvent être reliées les unes aux autres par blocage par coopération de formes (15b) à leurs extrémités libres du côté frontal et en ce que leur longueur est adaptée à la hauteur de l'appareil (19) à emballer.

3. Emballage selon la revendication 1 ou 2, caractérisé en ce que les parties latérales (15) sont réalisées en forme de patte (16) à leurs extrémités de fixation, ladite patte étant reliée par l'intermédiaire d'une première liaison à charnière (17) au bord extérieur (14) de l'élément de couvercle ou de fond (10) et par l'intermédiaire d'une seconde liaison à charnière (18) à la partie latérale (15).

4. Emballage selon la revendication 3, caractérisé en ce qu'il est prévu des charnières à bandes (17, 18) en tant que liaisons à charnières.

5. Emballage selon l'une quelconque des revendications 1 à 4, caractérisé en ce que les parties latérales sont réalisées sous la forme de montants (15) articulés dans les zones des coins des éléments de couvercle ou de fond (10), et pourvus d'un profil angulaire sur la face interne.

6. Emballage selon l'une quelconque des revendications 1 à 4, caractérisé en ce que les parties latérales sont réalisées en forme de cadre et ont la forme de montants à profil angulaire sur leurs deux faces longitudinales.

7. Emballage selon l'une quelconque des revendications 1 à 6, caractérisé en ce que les éléments de couvercle et de fond (10) avec les parties latérales (15) articulées sont identiques l'un à l'autre.

8. Emballage selon l'une quelconque des revendications 1 à 7, caractérisé en ce que les éléments de couvercle et de fond (10) sont pourvus d'évidements et de saillies (13a) de telle sorte que l'on peut relier l'un à l'autre par coopération de formes deux éléments de couvercle et/ou de fond (10) juxtaposés.

9. Emballage selon l'une quelconque des revendications 1 à 8, caractérisé en ce que le matériau prévu est une matière plastique.

10. Emballage selon l'une quelconque des revendications 1 à 9, caractérisé en ce que l'emballage avec l'appareil (19) mis en place est entouré d'un film rétractable.
